# EUROPÄISCHE PATENTSCHRIFT

(11) **EP 1 334 803 B1**
(45) Veröffentlichungstag und Bekanntmachung des Hinweises auf die Patenterteilung: **06.08.2008**
(21) Anmeldenummer: 03100266.0
(22) Anmeldetag: 10.02.2003
(51) Int. Cl.: B25B 1/24

(54) **Spannvorrichtung, insbesondere Schraubstock**
Clamping device, in particular a vice
Dispositif de serrage, notamment étau

(30) Priorität: 11.02.2002 DE 10205601
(43) Veröffentlichungstag der Anmeldung: 13.08.2003
(73) Patentinhaber: HILMA-RÖMHELD GmbH, 57271 Hilchenbach (DE)
(72) Erfinder: Hippenstiel, Reiner, 57080, Siegen (DE)
(74) Vertreter: von Ahsen, Erwin-Detlef

(56) Entgegenhaltungen:
- DE-C- 245 968
- GB-A- 2 218 029
- US-A- 2 490 843
- US-A- 2 680 395
- US-A- 3 874 578
- US-A- 4 191 367
- US-A- 5 060 920

## Beschreibung

Die Erfindung betrifft eine Spannvorrichtung, insbesondere Schraubstock, mit zum Spannen eines Werkzeugs oder Werkstücks relativ zueinander verfahrbaren Halteorganen, an denen je eine Spannbacke mittels einer Schwalbenschwanzverbindung mit in Einschubrichtung keilförmig zueinander verlaufenden Seitenwangen lösbar angebracht ist, wobei Ein- und Ausschubrichtungen der Schwalbenschwanzverbindung etwa quer zur Spannrichtung der Spannbacken ausgebildet sind.

Eine solche Spannvorrichtung ist aus der US 4 191 367 A bekannt.

Eine heute allgemein zum Spannen von Werkzeugen oder Werkstücken verwendete Spannvorrichtung zeigt beispielsweise die DE 197 56 695 A1. Bei diesen Spannvorrichtungen wird eine der Spannbacken an einem in einem Schlittenbett verfahrbaren Schlitten befestigt, während die andere Spannbacke als feste Spannbacke ausgebildet und an einem festen Halteorgan angebracht ist. Lediglich bei Spannvorrichtungen zum zentrischen Spannen sind beide Spannbacken an je einem verfahrbaren Schlitten befestigt.

Die Spannbacken werden an dem Halteorgan, also an dem festen Halteorgan oder dem Schlitten, angeschraubt. Diese Art der Befestigung ist aufwendig. Zum Auswechseln einer Spannbacke ist stets ein Werkzeug erforderlich.

Zur Vermeidung dieses Nachteils wird durch die US 4 191 367 A vorgeschlagen, die Spannbacken mittels einer Schwalbenschwanzverbindung mit den Halteorganen zu verbinden. Auf dieses Weise lassen sich die Spannbacken schnell und ohne Werkzeug austauschen. Allerdings weisen beide Schwalbenschwanzverbindungen und damit die Einschubrichtung in die selbe Richtung, wodurch die Gefahr besteht, daß sich die Spannbacken während der Bearbeitung eines Werkstückes infolge von Querkräften selbsttätig lösen.

Hiervon ausgehend liegt der Erfindung das Problem zugrunde, eine Spannvorrichtung, insbesondere einen Schraubstock, der eingangs genannten Art derart weiterzubilden, daß sich die Spannbacken während der Bearbeitung eines Werkstückes infolge von Querkräften nicht selbsttätig lösen.

Zur Lösung dieses Problems ist die erfindungsgemäße Spannvorrichtung dadurch gekennzeichnet, daß die Einschubrichtungen für die Spannbacken gegenläufig zueinander sind.

Die Schwalbenschwanzverbindung sind also in ihrer Keilform gegenläufig zueinander ausgebildet. Die Spannbacken müssen zum Lösen in unterschiedliche Richtungen aus den Halteorganen erhausgeschoben werden. Hierdurch wird vermieden, daß sich die Spannbacken während der Bearbeitung eines Werkstückes infolge von Querkräften selbsttätig lösen.

Beim Einsatz von Spannwerkzeugen in Bearbeitungszentren, bei denen ein Werkstück fest in die Spannvorrichtung eingespannt und dann zusammen mit der Spannvorrichtung von Bearbeitungsstation zu Bearbeitungsstation weitergegeben wird, kommt es auf eine definierte Anlage des Werkstückes im Spannwerkzeug an, damit es in den jeweiligen Bearbeitungsstationen definiert positioniert ist. Dieses wird nach einer Weiterbildung der Erfindung dadurch sichergestellt, daß die in Spannrichtung der Spannbacke gesehen äußere Seitenwange der Schwalbenschwanzverbindung senkrecht zur Spannrichtung verläuft. Hierdurch werden auch Querkräfte auf die Schwalbenschwanzverbindung aufgrund der Spannkräfte vermieden, da die Spannkräfte senkrecht zur äußeren Seitenwand gerichtet sind. Vorzugsweise wird diese Schwalbenschwanzverbindung mit der senkrecht zur Spannrichtung verlaufenden Seitenwange der festen Spannbacke zugeordnet.

Nach einer konstruktiven Ausgestaltung der Erfindung ist für die Schwalbenschwanzverbindung der Schwalbenschwanz der Spannbacke und eine korrespondierende Schwalbenschwanznut dem Halteorgan zugeordnet. Das Halteorgan kann mit einer Nachgiebigkeit ausgebildet sein, die vorzugsweise unterhalb der Schwalbenschwanznut angeordnet ist. Durch diese Nachgiebigkeit wird die Klemmsicherheit der Verbindung erhöht. Die Nachgiebigkeit läßt sich auf einfache Weise durch eine Materialreduzierung im Halteorgan realisieren.

Nach einer Weiterbildung der Erfindung sind an der Kontaktfläche zwischen Spannbacke und dem zugehörigen Halteorgan eine oder mehrere Freimachungen angeordnet, die durch definierte Auflageflächen und Freiräume eine elastische Verformung der Schwalbenschwanzverbindung ermöglichen, welche ihrerseits das Nachgreifen der Verbindung fördern. Die Freimachung ist insbesondere als quer zur Spannrichtung verlaufende, flache Nut ausgebildet. Sie kann in Spannrichtung gesehen hinter und/oder vor der Schwalbenschwanznut und/oder im Bereich der Schwalbenschwanznut angeordnet sein. Dabei ist die vor und/oder hinter der Schwalbenschwanznut angeordnete Freimachung vorzugsweise in der Spannbacke und die im Bereich der Schwalbenschwanznut angeordnete Freimachung im Halteorgan angeordnet.

Die Erfindung wird nachfolgend anhand eines in der Zeichnung dargestellten Ausführungsbeispiels näher erläutert. Es zeigen:
- Fig. 1: eine Spannvorrichtung mit den Erfindungsmerkmalen in perspektivischer Darstellung,
- Fig. 2: die Spannvorrichtung gemäß Fig. 1 in Seitenansicht,
- Fig. 3: die Spannvorrichtung gemäß Fig. 1 in Draufsicht.

Die gezeigte Spannvorrichtung weist ein Schlittenbett 10 auf, in dem ein Schlitten 11 längsverschieblich geführt ist. Betätigt wird der Schlitten 11 dabei durch eine Gewindespindel, die in einem stirnseitig am Schlittenbett 10 angeschraubten Deckel 12 gelagert ist und von der in den Fig. 2 und 3 lediglich der Sechskantkopf 13 sichtbar ist. An der Oberseite des Schlittenbettes 10 ist eine Halteplatte 14 befestigt, nämlich angeschraubt. Diese Halteplatte 14 trägt eine Spannbacke 15, die mit einer stufenartig abgesetzten Auflagefläche 16 und einer senkrecht hierzu angeordneten Spannfläche 17 versehen ist. Eine weitere, analog ausgebildete Spannbacke 18, die ebenfalls eine stufenartig abgesetzte Auflagefläche 19 und eine senkrecht hierzu angeordnete Spannfläche 20 aufweist, wird von dem Schlitten 11 getragen.

Die Art der Befestigung der Spannbacken 15, 18 an der Halteplatte 14 bzw. dem Schlitten 11 ist hier in besonderer Art gelöst. Die Spannbacken 15, 18 weisen jeweils einen Schwalbenschwanz 21, 22 auf, die in korrespondierenden Schwalbenschwanznuten 23, 24 in der Halteplatte 14 bzw. den Schlitten 11 geführt sind. Konkret wird die Spannbacke 15 bzw. 18 von der Seite in die jeweils zugehörige Schwalbenschwanznut 23 bzw. 24 eingeschoben (Einschubrichtung). Die so gebildeten Schwalbenschwanzverbindungen weisen in Einschubrichtung keilförmig zulaufende Seitenwangen 25, 26 bzw. 27, 28 auf. Der Keilwinkel der keilförmig zulaufenden Seitenwangen 25, 26 bzw. 27, 28 ist dabei so gewählt, daß sich eine selbsthemmende Klemmung der Schwalbenschwänze 21, 22 in den zugehörigen Schwalbenschwanznuten 23, 24 ergibt.

Wie in den Figuren zu erkennen ist, sind die Schwalbenschwanzverbindungen quer zur Spannrichtung 29 orientiert. Die Schwalbenschwanzverbindungen sind dabei in ihrer Keilform gegenläufig zueinander ausgebildet. Wie besonders gut in Fig. 3 zu erkennen ist, kann also in Spannrichtung 29 gesehen die Spannbacke 18 nach links aus dem Schlitten 11 herausgeschoben werden, während die Spannbacke 15 nach rechts ausschiebbar ist. Ferner ist die Schwalbenschwanzverbindung für die feste Spannbacke 15 so ausgebildet, daß die in Spannrichtung gesehen äußere Seitenwange 26 senkrecht zur Spannrichtung 29 orientiert ist.

In der Halteplatte 14 ist gezielt eine Nachgiebigkeit unterhalb der Schwalbenschwanznut 23 angebracht, nämlich durch eine Materialreduzierung 30. Diese Materialreduzierung 30 ist konkret durch die Ausfräsung für die Schwalbenschwanznut 23 selbst gebildet.

Um definierte Auflageflächen für die Spannbacken 15, 18 auf der Halteplatte 14 bzw. dem Schlitten 11 zu schaffen, sind ferner Freimachungen 31, 32, 33 bzw. 34, 35 vorgesehen. Diese Freimachungen 31..35 sind als quer zur Spannrichtung 29 verlaufende Nuten in den Kontaktflächen zwischen den Spannbacken 15, 18 mit der Halteplatte 14 bzw. dem Schlitten 11 gebildet. Die Tiefe dieser Freimachungen 31..35 ist in Fig. 2 zur besseren Verdeutlichung übertrieben dargestellt. Die Freimachung 31 ist an der festen Spannbacke 15 in Spannrichtung 29 gesehen hinter dem Schwalbenschwanz 21 vorgesehen. Die Freimachung 32 ist unterhalb der Schwalbenschwanznut 23 in der Halteplatte 14 vorgesehen und die Freimachung 33 ist in Spannrichtung 29 gesehen vor dem Schwalbenschwanz 21 wiederum in der Spannbacke 15 vorgesehen. Die der verfahrbaren Spannbacke 18 zugeordneten Freimachungen 34 und 35 sind zum einen als Freimachung 34 in dem Schlitten 11 unterhalb der Schwalbenschwanznut 24 vorgesehen und zum anderen als Freimachung 35 in Spannrichtung 29 gesehen hinter dem Schwalbenschwanz 22 in der Spannbacke 18.

Die Seitenwangen 25, 26 sind in der Seitenansicht gemäß Fig. 2 um etwa 45 ° nach außen geneigt, so daß sie die jeweils zugehörige Schwalbenschwanznut 23 bzw. 24 hinterschneiden. Alternativ können die Seitenwangen 25, 26 auch einen anderen Winkel geneigt oder senkrecht ausgerichtet sein, so daß sich keine Hinterschneidung mehr ergibt.

### Bezugszeichenliste:

- 10: Schlittenbett
- 11: Schlitten
- 12: Deckel
- 13: Sechskantkopf
- 14: Halteplatte
- 15: Spannbacke
- 16: Auflagefläche
- 17: Spannfläche
- 18: Spannbacke
- 19: Auflagefläche
- 20: Spannfläche
- 21: Schwalbenschwanz
- 22: Schwalbenschwanz
- 23: Schwalbenschwanznut
- 24: Schwalbenschwanznut
- 25: Seitenwange
- 26: Seitenwange
- 27: Seitenwange
- 28: Seitenwange
- 29: Spannrichtung
- 30: Materialreduzierung
- 31: Freimachung
- 32: Freimachung
- 33: Freimachung
- 34: Freimachung
- 35: Freimachung

## Patentansprüche

1. Spannvorrichtung, insbesondere Schraubstock, mit zum Spannen eines Werkzeugs oder Werkstücks relativ zueinander verfahrbaren Halteorganen (11, 14), an denen je eine Spannbacke (15, 18) mittels einer Schwalbenschwanzverbindung (21, 23; 22, 24) mit in Einschubrichtung keilförmig zueinander verlaufenden Seitenwangen (25, 26; 27, 28) lösbar angebracht ist, wobei Ein- und Ausschubrichtungen der Schwalbenschwanzverbindung (21, 23; 22, 24) etwa quer zur Spannrichtung (29) der Spannbacken (18) ausgebildet sind, **dadurch gekennzeichnet, daß** die Einschubrichtungen für die Spannbacken (15, 18) gegenläufig zueinander sind.

2. Spannvorrichtung nach Anspruch 1, **dadurch gekennzeichnet, daß** die keilförmig zueinander verlaufenden Seitenwangen (25, 26; 27, 28) mit selbsthemmendem Keilwinkel ausgebildet sind.

3. Spannvorrichtung nach Anspruch 1 bis 2, **dadurch gekennzeichnet, daß**, insbesondere an der festen Spannbacke (15), die in Spannrichtung (29) der Spannbacke (15) gesehen äußere Seitenwange (26) der Schwalbenschwanzverbindung (21, 23) senkrecht zur Spannrichtung (29) verläuft.

4. Spannvorrichtung nach einem der Ansprüche 1 bis 3, **dadurch gekennzeichnet, daß** für die Schwalbenschwanzverbindung ein Schwalbenschwanz (21, 23) in der Spannbacke (15, 18) und eine korrespondierende Schwalbenschwanznut (22, 24) in dem Halteorgan (11, 14) angeordnet ist.

5. Spannvorrichtung nach einem der Ansprüche 1 bis 4, **dadurch gekennzeichnet, daß** das Halteorgan (11, 14) mit einer, insbesondere unterhalb der Schwalbenschwanznut (23) angeordneten, Nachgiebigkeit (30) ausgebildet ist.

6. Spannvorrichtung nach Anspruch 5, **dadurch gekennzeichnet, daß** die Nachgiebigkeit (30) in Form einer Materialreduzierung (30) im Halteorgan (14) ausgebildet ist.

7. Spannvorrichtung nach einem der Ansprüche 1 bis 6, **dadurch gekennzeichnet, daß** an der Kontaktfläche zwischen Spannbacke (15, 18) und dem zugehörigen Halteorgan (11, 14) eine, insbesondere als quer zur Spannrichtung (29) verlaufende, flache Nut ausgebildete, Freimachung (31, 32, 33, 34, 35) angeordnet ist.

8. Spannvorrichtung nach Anspruch 7, **dadurch gekennzeichnet, daß** die Freimachung (31, 35) in Spannrichtung (29) gesehen hinter der Schwalbenschwanznut (23, 24), insbesondere in der Spannbacke (15, 18), angeordnet ist.

9. Spannvorrichtung nach einem der Ansprüche 7 oder 8, **dadurch gekennzeichnet, daß** die Freimachung (32, 34) im Bereich der Schwalbenschwanznut (23, 24), insbesondere im Halteorgan (11, 14), angeordnet ist.

10. Spannvorrichtung nach einem der Ansprüche 7 bis 9, **dadurch gekennzeichnet, daß** die Freimachung (33) in Spannrichtung (29) gesehen vor der Schwalbenschwanznut (23), insbesondere in der Spannbacke (15), angeordnet ist.

## Claims

1. Clamping device, in particular a vice, with holding elements (11, 14) for clamping a tool or work piece, said holding elements moving relative to each other and on each of which is a removable clamping jaw (15, 18) attached by means of a dovetail connection (21, 23; 22, 24) with wedge-shaped side walls (25, 26; 27, 28) running in the insertion direction, wherein insertion and removal directions of the dovetail connection (21, 23; 22, 24) are constructed approximately perpendicular to the clamping direction (29) of the clamping jaw (18), **characterised in that** the insertion directions for the clamping jaws (15, 18) run in opposite directions.

2. Clamping device according to claim 1, **characterised in that** the wedge-shaped running side walls (25, 26; 27, 28) are designed with a self-locking wedge angle.

3. Clamping device according to claim 1 to 2, **characterised in that**, particularly on the fixed clamping jaw (15), the external side wall (26) of the dovetail connection (21, 23) as seen in the clamping direction (29) from the clamping jaw (15), runs perpendicular to the clamping direction.

4. Clamping device according to claim 1 to 3, **characterised in that** for the dovetail connection, a dovetail (21, 23) is constructed in the clamping jaw (15, 18) and a corresponding dovetail groove (22, 24) is constructed in the holding element (11, 14).

5. Clamping device according to claim 1 to 4, **characterised in that** the holding element (11, 14) is constructed with a resilience (30), particularly located underneath the dovetail groove (23).

6. Clamping device according to claim 5, **characterised in that** the resilience (30) is constructed in the form of a material reduction (30) in the holding element (14).

7. Clamping device according to claim 1 to 6, **characterised in that** on the contact surface between clamping jaw (15, 18) and the associated holding element (11, 14), a recess (31, 32, 33, 34, 35) is constructed, in particular as a flat groove running perpendicular to the clamping direction (29).

8. Clamping device according to claim 7, **characterised in that** the recess (31, 35) is located, seen in the clamping direction, behind the dovetail groove (23, 24), particularly in the clamping jaw (15, 18).

9. Clamping device according to one of claims 7 or 8, **characterised in that** the recess (32, 34) is located in the region of the dovetail groove (23, 24), particularly in the holding element (11, 14).

10. Clamping device according to one of claims 7 to 9, **characterised in that** the recess (33) is located, seen in the clamping direction (29), in front of the dovetail groove (23), particularly in the clamping jaw (15).

## Revendications

1. Dispositif de serrage, notamment étau pour le serrage d'un outillage ou d'une pièce à usiner comprenant des organes de blocage mobiles (11, 14) sur lesquels sont adaptés une mâchoire d'arrêt (15, 18) par l'intermédiaire d'une liaison en queue d'aronde (21, 23, 22, 24) avec, dans le sens d'introduction et d'embrochage, des joues latérales cunéiformes (25, 26, 27, 28) en approche angulaire desserrables au sens d'introduction et sens d'extraction des liaisons en queue d'aronde (21, 23, 22, 24) qui sont à peut près disposés transversalement au sens de serrage (29) des mâchoires d'arrêt (18), **caractérisé en ce que** les sens d'introduction des mâchoires (15, 18) se meuvent à contresens l'une de l'autre.

2. Dispositif de serrage selon la revendication 1, **caractérisé en ce que** les joues latérales cunéiformes (25, 26, 28) fonctionnent à contresens l'une de l'autre et sont pourvues d'angles cunéiformes auto-retardateurs.

3. Dispositif de serrage selon les revendications 1 et 2, **caractérisé en ce qu'**en particulier à la mâchoire d'arrêt (15), vue dans le sens de serrage (29) de la mâchoire d'arrêt (15), vue du côté extérieur de la joue latérale (26) de la liaison en queue d'aronde (21, 23) se déroulent verticalement par rapport au sens de serrage (29).

4. Dispositif de serrage selon les revendications 1 à 3, **caractérisé en ce qu'**une queue d'aronde (21, 23) dans la mâchoire d'arrêt (15, 18) et une rainure correspondante (22, 24) sont agencées dans l'organe de maintien (11, 14) pour la liaison en queue d'aronde,

5. Dispositif de serrage selon les revendications 1 à 4, **caractérisé en ce que** l'organe de maintien (11, 14) pourvu spécialement d'une rainure en queue d'aronde (3) est muni d'une élasticité axiale (30).

6. Dispositif de serrage selon les revendications 1 à 5, **caractérisé en ce que** l'élasticité axiale (30) est réalisée sous forme d'une réduction du matériau sur l'organe de maintien (14).

7. Dispositif de serrage selon les revendications 1 à 6, **caractérisé en ce que**, sur la surface de contact entre les mâchoires d'arrêt (15, 18) et l'organe de maintien correspondant (11, 14), est pratiquée une rainure d'évidement plat passante (31, 32, 33, 34, 35) transversalement au sens de serrage (29).

8. Dispositif de serrage selon la revendication 7, **caractérisé en ce que** la rainure d'évidement passante et plate (31, 35) dans le sens de serrage (29) est disposée spécifiquement à l'arrière de la rainure en queue d'aronde (23, 24) à la mâchoire de serrage (15, 18).

9. Dispositif de serrage selon les revendications 7 ou 8, **caractérisé en ce que** l'évidement plat traversant (32, 34) dans les parties en queues d'aronde (23, 24) est pratiqué essentiellement dans l'organe de maintien (11, 14).

10. Dispositif de serrage selon les revendications 7 à 9, **caractérisé en ce que** l'évidement traversant (33), vu dans le sens de serrage (29), situé devant la rainure en queue d'aronde (23), est pratiqué dans la mâchoire de serrage (15).
